# EUROPÄISCHE PATENTSCHRIFT

(11) **EP 1 593 922 B1**
(45) Veröffentlichungstag und Bekanntmachung des Hinweises auf die Patenterteilung: **17.12.2008**
(21) Anmeldenummer: 05009506.6
(22) Anmeldetag: 29.04.2005
(51) Int. Cl.: F27B 17/02, A61C 13/20, F27D 5/00

(54) **Brennofen**
Baking furnace
Four de cuisson

(30) Priorität: 07.05.2004 DE 102004022487
(43) Veröffentlichungstag der Anmeldung: 09.11.2005
(73) Patentinhaber: Firma Ivoclar Vivadent AG, FL-9494 Schaan (LI)
(72) Erfinder: Rohner Gottfried, CH 9450 Alstätten (CH); Grünenfelder Robert, FL 9492 Eschen (LI)
(74) Vertreter: Baronetzky, Klaus

(56) Entgegenhaltungen:
- DE-A1- 2 632 846
- DE-A1- 10 226 815
- DE-C1- 19 542 984
- DE-C1- 19 725 866

## Beschreibung

Die Erfindung betrifft einen Brennofen, gemäß dem Oberbegriff von Anspruch 1.

Brennöfen für Dentalmaterialien werden heutzutage typischerweise mit einer Ofenhaube mit integrierter Heizung verwendet. Dieses Konstruktionsprinzip wurde erstmals in der DE-OS 26 32 846 realisiert, auch wenn bereits Vorläufer-Konstruktionen, beispielsweise gemäß der US-PS 657,202, Brennöfen gezeigt haben, die Heizschlangen in der Ofenhaube haben.

Typischerweise wird das Brenngut in den Brennofen eingebracht, indem die Haube angehoben wird. Beispielsweise ist bei der Lösung gemäß der DE-OS 26 32 846 in dieser Stellung der Ofenhaube das Brenngut, das auf dem Brennraumboden abgestellt wird, von allen Seiten gut zugänglich. Es kann recht gut gehandhabt werden, und die Ofenheizung ist deutlich von dem Brenngut beabstandet, so dass die Gefahr gering ist, dass der Bediener sich verbrennt.

Zudem kühlt die Ofenhaube in dieser Position nicht sehr aus, so dass diese Lösung besonders günstig in der praktischen Handhabung und zur Erzielung eines guten Durchsatzes ist.

Ein gattungsgemäßer Brennofen ist beispielsweise aus der DE-195 42 984 C1 bekannt. Aus der DE-PS 195 42 984 ist es in Verbesserung der DE-PS 26 32 846 bekannt geworden, seitlich des Brennraumbodens Ablageelemente anzubringen. Derartige Ablageelemente sind besonders beim Wechsel des Brennguts günstig. Beispielsweise wird das neue Brenngut auf das linke Ablageelement gestellt. Die Ofenhaube wird geöffnet und das fertige Brenngut mit einem geeigneten Werkzeug auf das rechte Ablageelement gestellt. Erst wenn dies erfolgt ist, wird das.neue Brenngut von dem linken Ablageelement genommen und auf den Brennraumboden gestellt.

Das abgestellte Brenngut kann auf dem Ablageelement auskühlen, bis es für die Weiterverarbeitung geeignet ist. Um dies zu gewährleisten, und insbesondere, um Spannungsrisse im Brenngut zu vermeiden, ist das Ablageelement grundsätzlich so ausgerüstet, dass es die Wärme schlecht ableitet. Dies kann auf verschiedene Weise geschehen. Beispielsweise kann ein spezieller temperaturfester Lack auf der Oberseite des Ablageelements angebracht sein, der den Wärmeübergang zwischen dem Brenngut und dem in seinem Grundkörper aus Stahl bestehenden Ablageelement erschwert.

Die Oberfläche des Ablageelements kann auch in besonderer Weise profiliert sein, um die Auflagefläche zwischen Brenngut und Ablageelement zu reduzieren.

Obwohl dies in Einzelfällen dazu führt, dass das Brenngut etwas wackelig auf dem Ablageelement steht und insbesondere bei Erschütterungen sich bewegt, wird eine derartige Lösung heutzutage typischerweise eingesetzt, und zur Erzielung eines ausreichenden Wärmeübergangswiderstands werden die hiermit verbundenen Nachteile in Kauf genommen.

Ein derartiger Brennofen wird von der Anmelderin auch unter der Bezeichnung Programat PX-1 vertiefen. Um zu verhindern, dass der Brennraumboden die Ablageelemente aufheizt, ist bei einem derartigen Brennofen eine gewisse räumliche Trennung zwischen dem Ablageelement und dem Rand des Brennraumes vorgesehen. Andererseits wäre es günstiger, hier eine glatte Fläche zu haben, allein schon, um die Reinigung zu erleichtern.

Daher liegt der Erfindung die Aufgabe zugrunde, einen Brennofen gemäß dem Oberbegriff von Anspruch 1 zu schaffen, der eine verbesserte Handhabung bei der Brenngutbeschickung und der Brenngutentnahme des Ofens bietet und insbesondere auch in dieser Hinsicht störungsunempfindlicher ist.

Diese Aufgabe wird erfindungsgemäß durch Anspruch 1 gelöst. Vorteilhafte Weiterbildungen ergeben sich aus den Unteransprüchen.

Die erfindungsgemäße Lösung zeichnet sich durch die Realisierung einer Ablagefläche aus, die mindestens teilweise aus Glaskeramik besteht und beispielsweise ein Ablageelement außerhalb eines Brennraumes bilden kann. Glaskeramik hat typischerweise ein glatte Oberfläche, so dass die Standsicherheit von Brenngut, das auf den erfindungsgemäßen Ablageflächen abgestellt ist, deutlich verbessert ist.

Gegenüber beschichteten Metall-Ablageflächen besteht zudem der Vorteil, dass Glaskeramik kratzfest ist, so dass nicht zu erwarten ist, dass durch eine Beschädigung der Wärmedämmschicht durch das Brenngut punktuell Kältebrücken entstehen, die die erwünschte Wärmedämmung beeinträchtigen.

Überraschend zeigt es sich, dass beim Abstellen auf der erfindungsgemäßen Glaskeramik-Ablagefläche das Brenngut, das ebenfalls aus keramischen Mischungen besteht, gleichmäßig und spannungsarm abkühlt, so dass keine Spannungsrisse entstehen.

Erfindungsgemäß wird durch diese Realisierung der Glaskeramik-Ablagefläche die Möglichkeit eröffnet, spaltfrei die Ablageelemente an dem Brennraumboden anzuschließen, denn die erfindungsgemäße Glaskeramik bietet eine so gute Wärmedämmung, dass eine räumliche Trennung nicht erforderlich ist.

Dies eröffnet aber auch die Möglichkeit, eine große Arbeitsfläche bereitzustellen, die dann aus dem Brennraumboden und der umgebenden Glaskeramik-Ablagefläche gebildet ist. Diese vorteilhafte Ausgestaltung, die es bedingt, dass Ablageelemente und Brennraumboden sich auf der gleichen vertikalen Höhe erstrecken, ermöglicht es auch, das Brenngut zum Beschicken auf den Brennraumboden zu schieben und es zum Entfernen wegzuschieben. Die ergibt den besonderen Vorteil, dass das Brenngut nicht angehoben werden muss, wie bislang beispielsweise mit einer Holzpinzette oder einem anderen wärmedämmenden Werkzeug erfolgen musste, so dass die Gefahr, dass das Brenngut herunterfällt und damit beschädigt wird, wesentlich reduziert ist. Auch zeigt es sich, dass die beim Absetzen des gebrannten Brennguts unvermeidlichen Erschütterungen durch die erfindungsgemäße Schiebebewegung vermeidbar sind.

In erfindungsgemäß günstiger Ausgestaltung ist es vorgesehen, dass die Ablagefläche sich wenigstens teilweise, beispielsweise um 90° oder 180° um den Brennraum herum erstreckt, um so eine große und ergonomisch handhabbare Arbeitsfläche zu erlauben.

In einer modifizierten Ausgestaltung sind zwei Ablageflächen des Ablageelements gegeneinander höhenversetzt, so dass auf der zusätzlichen unteren Ablagefläche vorbereitende Tätigkeiten vorgenommen werden können.

In einer weiteren modifizierten Ausgestaltung ist ein Teil der Ablagefläche gegenüber dem Ofensockel schwenkbar, und zwar bevorzugt um eine vertikale Achse. Dies erlaubt es, beispielsweise ein Anmischen von Dentalmaterialien auf dem abschwenkbaren Bereich, d.h. in deutlicher Trennung zu dem Brennofen im übrigen, vorzunehmen.

Es versteht sich, dass erfindungsgemäß besonders günstig der Brennofen aus einer innen beheizten Ofenhaube, die das Brenngut umgibt, und einem Ofensockel besteht, wobei der Ofensockel in Regel eine eigene Heizung aufweist.

Durch die einstückige Ausbildung von Ablageelemente und Brennraumboden ergeben sich zudem Kostenvorteile, denn eine spezielle Befestigung der Ablageelemente getrennt vom Brennraumboden ist dann nicht mehr erforderlich.

In einer weiter modifizierten Ausgestaltung sind bevorzugt konkave Vertiefungen in der Ablagefläche vorgesehen, die dem Anmischen von Dentalmaterialien dienen können.

Die erfindungsgemäße Glaskeramik ist temperaturfest bei den auftretenden Temperaturen, weist eine glatte Oberfläche auf und kann durch die Glaskeramik realisiert sein, die üblicherweise für die Bildung von Ceran-Kochfeldern bei Haushaltsherden verwendet wird.

Um den horizontalen Wärmeübergangswiderstand noch weiter zu erhöhen, ist es auch möglich, an der Unterseite der Glaskeramikplatte gezielt ringförmige Ausnehmungen anzubringen, die etwa am Übergang zwischen Ablagefläche und Brennraumboden vorgesehen sein können.

Derartige Ausnehmungen beeinträchtigen nicht die glatte Oberseite der Glaskeramik. Die Glaskeramik ist typischerweise rot eingefärbt und daher für Infrarotstrahlung gut durchlässig, so dass auch ein Beheizen des Brennraumbodens möglich ist, wenn sich die Glaskeramik auch dort erstreckt.

Die Glaskeramik ist günstigerweise durchscheinend oder sogar transparent, so dass auch unterhalb der Glaskeramik vorgesehene Anzeigen sichtbar oder Bedienungsorgane betätigbar sind. Beispielsweise können Leuchtelemente zugleich auch durch die Glaskeramik geschützt und abgedeckt sein. Wie es an sich bekannt ist, sind auch Bedienungselemente realisierbar, die ausgesprochen robust durch die Glaskeramik hindurch betätigbar sind.

In einer weiter modifizierten Ausgestaltung ist ein Temperatursensor vorgesehen, der der Farbe der Leuchtelemente in Abhängigkeit von der gemessenen Temperatur im Innenraum oder gegebenenfalls der Temperatur der Ablagefläche steuert. Der Bediener enthält so gleich optisch ein entsprechendes Signal, ob der erfindungsgemäße Brennofen in Betrieb ist oder nicht. Darüberhinaus können auch weitere dentalbezogene Informationen und Anzeigen in die Ablagefläche integriert sein; beispielsweise Brennprogramminformationen oder ein Farbschlüssel zu den verwendeten Dentalkeramiken.

Wenn das Ablageelement lösbar an dem Ofensockel befestigt ist, lassen sich nicht nur für unterschiedliche Dentalmaterialien unterschiedliche Ablagelemente bereitstellen, und damit entsprechende Steuerprogramme in dem Brennofen auslösen. Es ist auch möglich, sonstige Bearbeitungen bereits auf dem Ablageelement in von dem Brennofen gelösten Zustand vorzunehmen.

In einer weiteren Ausgestaltung ist eine umlaufende Dichtung umlaufende Außenrand der Ofenhaube vorgesehen. Diese Dichtung ist relativ gering wärmebelastet, nachdem sie vom Brennraum deutlich beabstandet ist und erlaubt auch ein Brennen im Brennofen unter Unterdruck.

In einer weiter modifizierten Ausgestaltung ist das Ablageelement lösbar an dem Gehäuse befestigt und je nach verwendetem Dentalmaterial austauschbar. Über eine entsprechende Kodierung lässt sich dann automatisch eine Steuerungsinformationen für den Brennofen bereitstellen.

In einer weiter modifizierten Ausgestaltung ist das Ablageelement konzentrisch zum Brennraumboden angeordnet ist.

Weitere Vorteile, Einzelheiten und Merkmale mehrerer Ausführungsbeispiele sind in der nachfolgenden Beschreibung der Erfindung näher erläutert.

Es zeigen:
- Fig. 1: eine schematische Ansicht einer Ausführungsform eines erfindungsgemäßen Brennofens, wobei die Haube teilweise aufgebrochen darbestellt ist;
- Fig. 2: eine modifizierte Ausgestaltung des Brennofens gemäß Fig. 1;
- Fig. 3: eine weitere modifizierte Ausgestaltung des erfindungsgemäßen Brennofens, wobei lediglich ein Detail, nämlich die erfindungsgemäße Ablagefläche, dargestellt ist;
- Fig. 4: eine vierte Ausführungsform eines erfindungsgemäßen Brennofens; und
- Fig. 5: eine letzte Ausführungsform des erfindungsgemäßen Brennofens.

Der in Fig. 1 dargestellte Brennofen 10 weist ein Gehäuse 12 auf, das einen Brennraum 14 bereitstellt. Das Gehäuse 12 weist seinerseits eine beheizte Ofenhaube 16 und einen Ofensockel 18 auf. Die Obenhaube 16 ist in ihrem rückwärtigen Bereich schwenkbeweglich an dem Ofensockel 18 gelagert ist, wobei es sich versteht, das anstelle dessen auch eine hub/schwenkbewegliche Lagerung realisierbar ist. Dementsprechend bildet die Ofenhaube 16 ein Gehäuseoberteil des Gehäuses 12 und der Ofensockel 18 ein Gehäuseoberteil des Gehäuses 12. In geschlossenen Zustand des Brennofens ist der Brennraum 14 dementsprechend durch den Innenraum des Gehäuses vorgegeben.

Die Ofenhaube 16 ist in Fig. 1 teilweise aufgebrochen dargestellt, so dass der Blick auf einen Brennraumboden 20 freigegeben ist, der flach ist und horizontal verläuft. In an sich bekannter Weise weist die Ofenhaube 16 seitlich Heizschlangen auf, die das auf dem Brennraumboden 20 abgestellte Brenngut umgeben. Demgegenüber ist der Brennraumboden 20 in dem dargestellten Ausführungsbeispiel frei von Heizelementen.

An den Brennraumboden 20 schließt sich seitlich und nach vorne ein erfindungsgemäßes Ablageelement 22 an, das in dem dargestellten Ausführungsbeispiel aus einer einzigen Ablagefläche 24 besteht. Es versteht sich, dass anstelle dessen auch mehrere Ablageflächen getrennt voneinander angeordnet sein können, ohne den Bereich der Erfindung zu verlassen.

In dem dargestellten Ausführungsbeispiel verläuft das Ablageelement 22 über einen Winkel von mehr als etwa 270°, also nahezu kreisförmig, um den Brennraumboden herum. Seine Ablagefläche 24 ist auf der gleichen vertikalen Höhe wie der Brennraumboden 20 unmittelbar an diesen angeschlossen.

Erfindungsgemäß besteht das Ablageelement 22 aus Glaskeramik, die mindestens durchscheinend oder transparent ist oder eingefärbt ist und es ermöglicht, das Brenngut dort erschütterungsarm hinzuschieben. Der Erschütterungsarmut kommt zugute, dass die Ablagefläche 24 glatt ist, nachdem sie aus Glaskeramik besteht, so dass ein Schieben vom Brennraumboden 20 zur Ablagefläche 24 in einem Zuge möglich ist.

Aus Fig. 1 ist auch ersichtlich, dass unterhalb des vorderen Bereichs des Ablageelements 22 Bedienelemente 26, zu denen auch Anzeigen 28 und 30 gehören können, angebracht sind. Durch das Vorragen des Ablageelements 22 ist das Bedienelement 26 gut geschützt, insbesondere auch gegen versehentlich herabfallendes heißes Brenngut, das insofern keine Beschädigungen an dem Bedienelement 26 hervorrufen kann.

Eine weitere modifizierte Ausgestaltung des erfindungsgemäßen Brennofens ist aus Fig. 2 ersichtlich. Im Unterschied zu der Ausgestaltung gemäß Fig. 1 ist bei dieser Ausgestaltung das Ablageelement 22 zweigeteilt und weist zusätzlich zu der Ablagefläche 24 eine Ablagefläche 32 auf, die sich unterhalb der Ablagefläche 24 erstreckt, aber diese nicht überragt. Die Ablagefläche 32 ermöglicht vorbereitende Maßnahmen für die Bereitstellung des erfindungsgemäßen Dentalmaterials.

Ferner weist die Ablagefläche 24 Vertiefungen 34 auf, die beispielsweise für das Anmischen von Dentalmaterialien ausgenutzt werden können. Ein zusätzliches Bedienelementfeld 36 ist im vorderen Bereich in die Ablagefläche 24 aus Glaskeramik integriert. Beispielsweise können Taster berührungslos oder durch Annäherung eines menschlichen Fingers aktiviert werden, wie es bei Haushaltsherden mit einem sogenannten Ceran-Kochfeld an sich bekannt geworden ist.

Gleiche Bezugzeichen weisen auch in den weiteren Figuren auf gleiche oder ähnliche Teile hin.

Aus Fig. 3 ist eine weitere modifizierte Ausgestaltung eines erfindungsgemäßen Brennofens ersichtlich. Bei dieser Ausführungsform, von der lediglich ein Ablageelement 24 dargestellt ist, ist das Ablageelement 24 austauschbar, so dass verschiedene Möglichkeiten der Realisierung in Abhängigkeit von dem verwendeten Brennprogram bzw. von den Dentalmaterialien zur Verfügung stehen. Dies trifft in mehrfacher Hinsicht zu. Zum einen ist ein Beschriftungsfeld 36 für jedes Ablageelement vorgesehen, das in dem dargestellten Ausführungsbeispiel mit "d.SIGN", einem bewährten Dentalmaterial, beschriftet ist, um auf die Bestimmung für dieses Dentalmaterial hinzuweisen.

Über einen Stecker 40 erfolgt eine Kodierung, so dass in Abhängigkeit von dem vorgewählten Dentalmaterial das Brennprogramm eingestellt und abgestimmt wird.

Weitere Hilfsmittel sind bei dieser Ausführungsform ebenfalls in dem Ablageelement 24 integriert. Es ist ein Farbschlüssel 42 vorgesehen, der es erlaubt, die gewählten Zahnfarben zu kontrollieren. Ein Bedienelement 36 weist mehrere Schaltflächen auf, die es beispielsweise auch erlauben, das gewählte Brennprogramm in Abhängigkeit von benutzerbezogenen Parametern zu verändern.

Eine Schublade 44 ist an dem Ablageelement aufgehängt. Das Ablageelement 24 ist durchsichtig, so dass durch es hindurch bespielsweise verschiedene Pulver 46 in der Schublade 44 ersichtlich sind.

Neben der Schublade ist zusätzlich ein Anmischbereich 48 mit mehreren Vertiefungen 34 vorgesehen.

Bei Verwendung eines anderen Dentalmaterial wird kurzerhand ein anderes Ablageelement 24, das auf dieses Dentalmaterial abgestimmt ist, aufgesteckt und an dem Brennofengehäuse angebracht.

Eine weitere Ausführungsform eines erfindungsgemäßen Brennofens ist aus Fig. 4 ersichtlich. Bei dieser Lösung ist die erfindungsgemäße Ablagefläche 24 mit weiteren Einheiten ausgestattet. Im rückwärtigen Bereich sind verschiedene Ausnehmungen als Werkzeugaufnahmen 50 ausgebildet. Hier lassen sich beispielsweise Werkzeuge für die Handhabung von heißen Dentalmaterialien aufgeräumt, aber dennoch in gutem Zugriff unterbringen. Etwa in der seitlichen Mitte ist eine Heizfläche 52 vorgesehen, die in das Ablageelement integriert ist. Das dort abgestellte Brenngut kann vorgewärmt werden, bevor es in den Brennraum eingebracht wird, um so die Wärmespannungen möglichst gering zu halten.

Ferner können auch im vorderen Bereich verschiedene Anzeigeelemente zur Wiedergabe von Brennkurven und dergleichen in die Ablagefläche 22 integriert sein, wobei die Anzeigeelemente zugleich durch die Glaskeramikplatte gut geschützt sind.

Der Heizfläche 52 gegenüberliegend kann auf der rechten Seite des Ablageelements 24 eine Temperaturerfassungsfläche 56 vorgesehen sein, die über einen Temperatursensor die Temperatur des dort abgestellten Brennguts erfasst und beispielsweise ein Freigabesignal abgibt, wenn das Brenngut soweit abgekühlt ist, dass eine gefahrlose weitere Handhabung möglich ist.

Dies kann beispielsweise auch dadurch geschehen, dass sich die Farbe mindestens eines Bereichs des Ablageelements von rot auf grün ändert.

Eine weitere Ausführungsform, die der Ausführungsform gemäß Fig. 4 ähnelt, ist aus Fig. 5 ersichtlich. Dort ist eine weitere Ablagefläche 32 unterhalb der Ablagefläche 22 als Teil des Ablageelements 24 vorgesehen. Die untere Ablagefläche 32 ist über ein Schwenklager 54 um eine vertikale Achse schwenkbar, so dass sie in ihrem Anmischbereich 48 in deutlichem Abstand von beispielsweise der heißen Ofenhaube 16 bringbar ist.

## Patentansprüche

1. Brennofen, mit einem Gehäuse (12), das einen Brennraum (14) für die thermische Behandlung von dentalen Restaurationsteilen als Brenngut umgibt, wobei der Brennraum einen Brennraumboden aufweist, und wobei wenigstens eine Ablagefläche (24) zum Abstellen von dentalen Restaurationsteilen vor und nach dem Brennen vorgesehen ist, welche Teil des Brennofens oder mit dem Gehäuse verbindbar ist, **dadurch gekennzeichnet dass** die wenigstens eine Ablagefläche (24) mindestens teilweise aus Glaskeramik gebildet ist.

2. Brennofen nach Anspruch 1,
**dadurch gekennzeichnet, dass** sich die Ablagefläche (24) wenigstens teilweise in dem Brennraum (14) und/oder wenigstens teilweise außerhalb des Brennraums (14) erstreckt.

3. Brennofen nach einem der vorhergehenden Ansprüche,
**dadurch gekennzeichnet, dass** die Ablagefläche (24) in dem Brennraum vom Brennraumboden (20) und/oder die Ablagefläche außerhalb des Brennraums von einem mit dem Gehäuse in Verbindung stehenden Ablageelement (22) gebildet ist.

4. Brennofen nach einem der vorhergehenden Ansprüche,
**dadurch gekennzeichnet, dass** die Ablagefläche (24) des Ablageelements (22) sich wenigstens teilweise um den Brennraum (14) herum erstreckt, insbesondere um mindestens 45°, bevorzugt um mindestens 90°.

5. Brennofen nach einem der vorhergehenden Ansprüche,
**dadurch gekennzeichnet, dass** der Brennofen außerhalb des Brennraumes (14) wenigstens zwei gegeneinander höhenversetzt angeordnete Ablageflächen (24, 32) aufweist, wobei insbesondere eine dieser Ablageflächen auf der Höhe der Ablagefläche (24) des Brennraumbodens (20) angeordnet ist.

6. Brennofen nach einem der vorhergehenden Ansprüche,
**dadurch gekennzeichnet, dass** das Gehäuse (12) des Brennofens (10) einen Ofensockel (18) als unteres Gehäuseteil und eine Ofenhaube (16) als oberes Gehäuseteil aufweist, wobei die Ofenhaube (16) hub- und/oder schwenkbeweglich an dem Ofensockel (18) gelagert ist.

7. Brennofen nach einem der vorhergehenden Ansprüche,
**dadurch gekennzeichnet, dass** das Ablageelement (22) lösbar und/oder schwenkbar an einem Ofensockel (18) gelagert ist.

8. Brennofen nach einem der Ansprüche 1 oder 6,
**dadurch gekennzeichnet, dass** das Ablageelement (22) und der Brennraumboden (20) näherungsweise fugenlos, insbesondere vollständig fugenlos zueinander ausgebildet sind.

9. Brennofen nach einem der vorhergehenden Ansprüche,
**dadurch gekennzeichnet, dass** der Brennraumboden (20) und das Ablageelement (22) einstückig ausgebildet sind.

10. Brennofen nach einem der vorhergehenden Ansprüche,
**dadurch gekennzeichnet, dass**
das Ablageelement (22) im Bereich der Ablagefläche (24) mindestens eine insbesondere konkave Vertiefung aufweist.

11. Brennofen nach einem der vorhergehenden Ansprüche,
**dadurch gekennzeichnet, dass** wenigstens ein Teil des Brennraumbodens (20) aus temperaturfester Glaskeramik, insbesondere einem bis mindestens 600°C wärmebeständigen Geran-Heizfeld, besteht und eine glatte Oberfläche aufweist.

12. Brennofen nach einem der vorhergehenden Ansprüche,
**dadurch gekennzeichnet, dass** das Ablageelement (22) mindestens ein Bedienelement (26) aufweist, das insbesondere in das Ablageelement (22) integriert ist und/oder durch die Glaskeramik hindurch aktivierbar ist.

13. Brennofen nach einem der vorhergehenden Ansprüche,
**dadurch gekennzeichnet, dass** der Brennraumboden (20) aus einer für Infrarotstrahlung durchlässigen Glaskeramik ausgebildet ist, um ein Beheizen des Brennraumbodens zu ermöglichen.

14. Brennofen nach einem der vorhergehenden Ansprüche,
**dadurch gekennzeichnet, dass** mindestens ein Teil der die Ablagefläche (24) des Ablageelements (22) und/oder des Brennraumbodens (20) bildenden Glaskeramik durchscheinend, insbesondere transparent, ausgebildet ist.

15. Brennofen nach einem der vorhergehenden Ansprüche,
**dadurch gekennzeichnet, dass** dem Ablageelement (22) benachbart wenigstens ein Leuchtelement angeordnet ist, dessen Austrittslicht insbesondere einen Teil des Ablageelements (22) durchtritt.

16. Brennofen nach einem der vorhergehenden Ansprüche,
**dadurch gekennzeichnet, dass** eine Temperaturerfassungsfläche (56) vorgesehen ist, die die Temperatur im Brennraum (14) und/oder die Temperatur des Ablageelements (22) misst, und dass sich die Farbe und/oder Helligkeit von Leuchtelementen in Abhängigkeit von der gemessenen Temperatur ändert.

17. Brennofen nach einem der vorhergehenden Ansprüche,
**dadurch gekennzeichnet, dass** auf der Ablagefläche (24) oder unter der Ablagefläche (24) Brennprogramminformationen und/oder eine Dentalmaterialbezeichnung und/oder Informationen zu Dentalmaterialen und/oder Anzeigevorrichtungen und/oder ein Farbschlüssel angebracht sind oder anbringbar sind.

18. Brennofen nach einem der vorhergehenden Ansprüche,
**dadurch gekennzeichnet, dass** das Ablageelement (22) lösbar an dem Gehäuse (12) befestigt ist und Ablageelemente (22) je nach dem verwendeten Dentalmaterial für das Brenngut austauschbar sind, wobei insbesondere in Abhängigkeit von eine Kodierung des Ablageelements (22) das Brenngut erkannt und der Brennofen entsprechend gesteuert wird.

19. Brennofen nach einem der vorhergehenden Ansprüche,
**dadurch gekennzeichnet, dass** das Ablageelement (22) wenigstens eine, insbesondere der Bevorratung von Dentalmaterialien dienende, verschließbare Kammer oder Schublade (44) aufweist.

20. Brennofen nach einem der vorhergehenden Ansprüche,
**dadurch gekennzeichnet, dass**
Ablageelemente an dem Gehäuseunterteil, insbesondere an einem Ofensockel (18) lösbar befestigt sind und in Abhängigkeit an den verschiedenen als Brenngut verwendeten Dentalmaterialen austauschbar sind, und dass ein Ablageelement (22) eine Kodiervorrichtung aufweist, mit welcher Informationen über das Dentalmaterial und ein entsprechendes Brennprogramm an eine Steuereinheit des Brennofens übermittelbar sind.

## Claims

1. A firing furnace with a housing (12) that encloses a combustion chamber (14) for the thermal treatment of dental restoration components as a firing charge, wherein said combustion chamber comprises a bottom, and wherein at least one deposit surface (24) for depositing said dental restoration components is provided prior and after the firing process, said deposit surface being part of the firing furnace or being connectable to the housing, **characterized in that** the at least one deposit surface (24) is formed at least partially of glass ceramic.

2. A firing furnace as claimed in claim 1, wherein said deposit surface (24) extends at least partially in the combustion chamber (14) and/or at least partially externally of said combustion chamber (14).

3. A firing furnace as claimed in one of the preceding claims, wherein said deposit surface (24) in the combustion chamber is formed by said combustion chamber bottom, and/or said deposit surface externally of said combustion chamber is formed by a deposit element (22) that is connected with said housing.

4. A firing furnace as claimed in one of the preceding claims, wherein the deposit surface (24) of the deposit element (22) extends at least partially about said combustion chamber (14), in particular by at least 45° and preferably by at least 90°.

5. A firing furnace as claimed in one of the preceding claims, wherein externally of said combustion chamber (14) said firing furnace is provided with at least two deposit surfaces (24, 32) that are offset in height relative to one another, and wherein in particular one of said deposit surfaces is disposed at the level of the deposit surface (24) of the combustion chamber bottom (20).

6. A firing furnace as claimed in one of the preceding claims, wherein the housing (12) of said firing furnace (10) is provided with an furnace base (18) constituting a lower housing portion, and a furnace hood (16) constituting an upper housing portion, and wherein the furnace hood (16) is mounted on said furnace base (18) in a liftable and/or pivotable manner.

7. A firing furnace as claimed in one of the preceding claims, wherein the deposit element (22) is mounted on a furnace base (18) in a detachable and/or pivotable manner.

8. A firing furnace as claimed in claim 1 or 6, wherein the deposit element (22) and the combustion chamber bottom (20) are embodied in a nearly seamless, and in particular in a completely seamless manner relative to one another.

9. A firing furnace as claimed in one of the preceding claims, wherein the combustion chamber bottom (20) and the deposit element (22) are formed in one piece.

10. A firing furnace as claimed in one of the preceding claims, wherein said deposit element (22) is provided with at least one in particular concave recess in the region of said deposit surface (24).

11. A firing furnace as claimed in one of the preceding claims, wherein at least a portion of said combustion chamber bottom (20) is made of temperature-resistant glass ceramic, in particular a ceramic stove top that is heat resistant up to a temperature of at least 600°C and has a smooth surface.

12. A firing furnace as claimed in one of the preceding claims, wherein the deposit element (22) is provided with at least one control element (26) that in particular is integrated into said deposit element (22) and/or can be activated through said glass ceramic.

13. A firing furnace as claimed in one of the preceding claims, wherein the combustion chamber bottom (20) is made of glass ceramic that is transparent to infrared radiation in order to enable heating of the combustion chamber bottom.

14. A firing furnace as claimed in one of the preceding claims, wherein at least a portion of said glass ceramic forming the deposit surface (24) of the deposit element (22) and/or the combustion chamber bottom (20) is tanslucent, in particular transparent.

15. A firing furnace as claimed in one of the preceding claims, wherein disposed adjacent to said deposit element (22) is at least one light element, the discharge light of which passes in particular through a portion of the deposit element (22).

16. A firing furnace as claimed in one of the preceding claims, wherein a temperature detection surface (56) is provided that measures the temperature in the combustion chamber (14) and/or the temperature of the deposit element (22), and wherein a colour and/or brightness of light or illuminating elements varies as a function of the measured temperature.

17. A firing furnace as claimed in one of the preceding claims, wherein firing program information and/or a dental material designation and/or information regarding dental materials and/or display means and/or a colour key are provided or can be provided on or below said deposit surface (24).

18. A firing furnace as claimed in one of the preceding claims, wherein the deposit element (22) is detachably secured to said housing (12) and wherein deposit elements (22) are replaceable depending on the dental material that is used for the firing charge, and wherein the firing charge or the material to be fired is recognized in particular as a function of a coding of said deposit element (22) and said firing furnace is correspondingly controlled.

19. A firing furnace as claimed in one of the preceding claims, wherein the deposit element (22) is provided with at least one closable chamber or drawer (44) that serves in particular for the storage or supply of dental materials.

20. Firing furnace as claimed in one of the preceding claims, wherein the deposit elements are detachably secured to the lower portion of said housing, in particular to a furnace base (18), and are exchangeable as a function of various dental materials used as firing charge, and wherein one deposit element (22) is provided with a coding device, with the aid of which information concerning the dental material and a corresponding firing program can be forwarded to a control unit of said firing furnace.

## Revendications

1. Four de cuisson, avec un boîtier (12) qui entoure une chambre de combustion (14) pour le traitement thermique de pièces de restauration dentaire comme produits à cuire, dans lequel la chambre de combustion présente un fond de chambre de combustion, et dans lequel au moins une surface de rangement (24) est prévue pour déposer des pièces de restauration dentaires avant et après la cuisson, la surface faisant partie du fourneau ou pouvant être raccordée à celui-ci, et **caractérisé en ce que** ladite au moins une surface de rangement (24) est formée au moins en partie en vitrocéramique.

2. Four de cuisson selon la revendication 1, **caractérisé en ce que** surface de rangement (24) s'étend au moins en partie dans la chambre de combustion (14) et/ou au moins en partie hors de la chambre de combustion (14).

3. Four de cuisson selon l'une quelconque des revendications précédentes, **caractérisé en ce que** la surface de rangement (24) est formée dans la chambre de combustion par le fond de chambre de combustion (20) et/ou que la surface de rangement est formée en dehors de la chambre de combustion par un élément de rangement (22) en communication avec le boîtier.

4. Four de cuisson selon l'une quelconque des revendications précédentes, **caractérisé en ce que** la surface de rangement (24) de l'élément de rangement (22) s'étend au moins en partie autour de la chambre de combustion (14), en particulier d'au moins 45°, de préférence d'au moins 90°.

5. Four de cuisson selon l'une quelconque des revendications précédentes, **caractérisé en ce que** le four de cuisson présente en dehors de la chambre de combustion (14) au moins deux surfaces de rangement (24, 32) disposées de façon décalée en hauteur l'une par rapport à l'autre, dans lequel en particulier l'une de ces surfaces de rangement est disposée à la hauteur de la surface de rangement (24) du fond de chambre de combustion (20).

6. Four de cuisson selon l'une quelconque des revendications précédentes, **caractérisé en ce que** le boîtier (12) du four de cuisson (10) présente un socle de four (18) comme une partie de boîtier inférieure et une calotte de four (16) comme une partie de boîtier supérieure, dans lequel la calotte de four (16) est logée sur le socle de four (18) en étant mobile en levage et/ou en pivotement.

7. Four de cuisson selon l'une quelconque des revendications précédentes, **caractérisé en ce que** l'élément de rangement (22) est logé sur un socle de four (18) de façon amovible et/ou pivotante.

8. Four de cuisson selon l'une quelconque des revendications 1 ou 6, **caractérisé en ce que** l'élément de rangement (22) et le fond de chambre de combustion (20) sont réalisés approximativement sans interstice, en particulier sans aucun interstice, entre eux.

9. Four de cuisson selon l'une quelconque des revendications précédentes, **caractérisé en ce que** le fond de chambre de combustion (20) et l'élément de rangement (22) sont réalisés d'une seule pièce.

10. Four de cuisson selon l'une quelconque des revendications précédentes, **caractérisé en ce que** l'élément de rangement (22) présente au niveau de la surface de rangement (24) au moins un évidement en particulier concave.

11. Four de cuisson selon l'une quelconque des revendications précédentes, **caractérisé en ce qu'**au moins une partie du fond de chambre de combustion (20) se compose de vitrocéramique résistant à certaines températures, en particulier d'une plaque vitrocéramique résistant à la chaleur jusqu'à au moins 600 °C, et présente une surface lisse.

12. Four de cuisson selon l'une quelconque des revendications précédentes, **caractérisé en ce que** l'élément de rangement (22) présente au moins un élément de commande (26) qui est en particulier intégré dans l'élément de rangement (22) et/ou peut être activé à travers la vitrocéramique.

13. Four de cuisson selon l'une quelconque des revendications précédentes, **caractérisé en ce que** le fond de chambre de combustion (20) est réalisé à partir d'une vitrocéramique transparente au rayonnement infrarouge afin de permettre un chauffage du fond de chambre de combustion.

14. Four de cuisson selon l'une quelconque des revendications précédentes, **caractérisé en ce qu'**au moins une partie de la vitrocéramique formant la surface de rangement (24) de l'élément de rangement (22) et/ou du fond de chambre de combustion (20), est réalisée de façon translucide, en particulier transparente.

15. Four de cuisson selon l'une quelconque des revendications précédentes, **caractérisé en ce que** de façon adjacente à l'élément de rangement (22) au moins un élément d'éclairage est disposé dont la lumière de sortie traverse en particulier une partie de l'élément de rangement (22).

16. Four de cuisson selon l'une quelconque des revendications précédentes, **caractérisé en ce qu'**une surface de détection de température (56) est prévue qui mesure la température dans la chambre de combustion (14) et/ou la température de l'élément de rangement (22), et **en ce que** la couleur et/ou la luminosité des éléments d'éclairage changent en fonction de la température mesurée.

17. Four de cuisson selon l'une quelconque des revendications précédentes, **caractérisé en ce que** sur la surface de rangement (24) ou sous la surface de rangement (24), des informations de programme de combustion et/ou une désignation de matériel dentaire et/ou des informations concernant le matériel dentaire et/ou des dispositifs d'affichage et/ou un indexe de couleurs sont appliqués ou peuvent être appliqués.

18. Four de cuisson selon l'une quelconque des revendications précédentes, **caractérisé en ce que** l'élément de rangement (22) est fixé de façon amovible sur le boîtier (12) et des éléments de rangement (22) sont échangeables en fonction du matériel dentaire utilisé pour les produits à cuire, dans lequel en particulier en fonction d'un codage de l'élément de rangement (22), les produits à cuire sont reconnus et le four de cuisson est commandé de façon adéquate.

19. Four de cuisson selon l'une quelconque des revendications précédentes, **caractérisé en ce que** l'élément de rangement (22) présente au moins un compartiment ou tiroir (44) pouvant être fermé et servant en particulier à stocker des matériels dentaires.

20. Four de cuisson selon l'une quelconque des revendications précédentes, **caractérisé en ce que** des éléments de rangement sont fixés de façon amovible sur la partie de boîtier inférieure, en particulier sur un socle de four (18) et peuvent être échangés en fonction de différents matériels dentaires utilisés en tant que produits à cuire, et **en ce qu'**un élément de rangement (22) présente un dispositif de codage qui permet de transmettre des informations concernant le matériel dentaire et un programme de cuisson correspondant à une unité de commande du four de cuisson.
